# EUROPÄISCHE PATENTSCHRIFT

(11) **EP 2 873 350 B1**
(45) Veröffentlichungstag und Bekanntmachung des Hinweises auf die Patenterteilung: **17.08.2016**
(21) Anmeldenummer: 14002399.5
(22) Anmeldetag: 12.07.2014
(51) Int. Cl.: A47D 13/02

(54) **Kleinkind- und Babytrage und Verlängerungselement zur Verwendung als Bestandteil einer Kleinkind- und Babytrage**
Small child and baby carrier and extension element for use as a component of a small child and baby carrier
Porte-enfant et porte-bébé et élément prolongateur destiné à être utilisé comme composant du porte-bébé ou porte-enfant

(30) Priorität: 15.11.2013 DE 202013010298 U
(43) Veröffentlichungstag der Anmeldung: 20.05.2015
(73) Patentinhaber: Schaarschmidt, Lewon, Midlevels (CN)
(72) Erfinder: Schaarschmidt, Lewon, Midlevels (CN)
(74) Vertreter: Schön, Thilo

(56) Entgegenhaltungen:
- DE-U1-202011 103 052
- JP-U- 3 114 676
- KR-A- 20090 131 101
- KR-U- 20090 012 560
- KR-U- 20100 002 191

## Beschreibung

Die Erfindung betrifft eine Kleinkind- Babytrage nach dem Oberbegriff des Anspruchs 1.

Kleinkind- und Babytragen sind seit langem bekannt, siehe DE 20 2011 103 052 U1, und bestehen im Wesentlichen aus einem Hüftgurt, einem mit dem Hüftgurt verbundenen Sitzsack und zumeist zwei Schultergurten, mit dem der obere Endbereich des Sitzsackes mit einem unteren / mittleren Bereich des Sitzsackes oder mit dem Hüftgurt verbunden oder verbindbar ist. Im Benutzungszustand erstreckt sich der Hüftgurt um die Hüfte des Trägers und das Kleinkind oder Baby sitzt im Sitzsack, wobei sein Gesäß in Kontakt mit einem Gesäßabschnitt des Sitzsackes ist und es mit dem Rücken an einem Oberkörperabschnitt des Sitzsackes anliegt. Gesäßabschnitt und Oberkörperabschnitt sind hierbei funktional zu verstehen: Diese beiden Abschnitte gehen in der Regel ohne physische Grenze ineinander über.

Soll ein Baby getragen werden, das seinen Kopf noch nicht selbst halten kann, so muss sich der Oberkörperabschnitt sich bis auf Kopfhöhe des Babys - möglichst sogar etwas darüber hinaus - erstrecken, damit der Kopf des Babys gestützt wird. Auch wenn das zu tragende Kleinkind schon groß, beziehungsweise alt genug ist, um seinen Kopf selbst zu halten, ist es zu bevorzugen, dass sich der Oberkörperabschnitt bis auf Höhe des Kopfes beziehungsweise darüber hinaus erstreckt, damit der Kopf abgestützt wird, wenn das Kind einschläft (was natürlich häufig geschieht).

Aus dem oben Erläuterten folgt, dass eine bisherige Babytrage nur für ein recht kleines Größenintervall (und damit auch Altersintervall) eingesetzt werden kann, da die Kleinkind- und Babytrage für ein kleines Baby auch nicht zu groß sein darf.

Hiervon ausgehen stellt sich die vorliegende Erfindung die Aufgabe, eine gattungsgemäße Kleinkind- und Babytrage dahingehend weiterzubilden, dass sie über ein längeres Alters- bzw. Größenintervall des Kindes benutz werden kann.

Diese Aufgabe wird durch eine Kleinkind- und Babytrage mit den Merkmalen des Anspruchs 1 gelöst.

Erfindungsgemäß ist ein zwischen den beiden Schultergurten lösbar am oberen Endbereich des Sitzsackes anordenbares, den Oberkörperabschnitt im angeordneten Zustand nach oben verlängerndes Verlängerungselement vorgesehen. Die erfindungsgemäße Kleinkind- und Babytrage ist somit wenigstens zweiteilig aufgebaut, nämlich mit einem Hauptelement, welches einer bisherigen Kleinkind- und Babytrage entspricht, und einem an diesem Hauptelement anordenbaren Verlängerungselement, welches den Oberkörperabschnitt des Hauptelements bei Bedarf verlängert.

Es wird somit eine Kleinkind- und Babytrage zur Verfügung gestellt, welche so dimensioniert sein kann (und in der Regel auch ist), dass sie in einem ersten Zustand, nämlich wenn das Verlängerungselement nicht am Oberkörperabschnitt angeordnet ist, für sehr kleine Babys geeignet ist, und in einem zweiten Zustand, nämlich wenn das Verlängerungselement am Oberkörperabschnitt angeordnet ist, für schon etwas größere Kinder geeignet ist. Man benötigt für ein Altersintervall, welches bislang zwei Kleinkind- und Babytragen unterschiedlicher Größe erforderlich machen würde, nur eine Kleinkind- und Babytrage, welche gegenüber bisherigen Kleinkind- und Babytragen ein im Vergleich zur gesamten Kleinkind- und Babytrage sehr einfaches und kostengünstiges Zusatzteil, nämlich das Verlängerungselement, beinhaltet.

Bevorzugte Ausführungsformen der Erfindung ergeben sich aus den Unteransprüchen sowie aus dem nun mit Bezug auf die Figuren näher dargestellten Ausführungsbeispiel.

Die Erfindung wird nun anhand eines Ausführungsbeispiels mit Bezug auf die Figuren näher beschrieben. Hierbei zeigen:
- Figur 1: eine Kleinkind- und Babytrage, wobei sich das Hauptelement dieser Kleinkind- und Babytrage in einem ausgebreiteten Zustand befindet und wobei das Verlängerungselement nicht am Hauptelement angeordnet ist,
- Figur 2: das in Figur 1 Gezeigte in einer perspektivischen Ansicht,
- Figur 3: den Ausschnitt A aus Figur 1 in einem Zustand, in welchem das Verlängerungselement am Hauptelement angeordnet ist.
- Figur 4: eine erste alternative Ausführungsform des Verlängerungselements und
- Figur 5: eine zweite alternative Ausführungsform des Verlängerungselements.

Die Figur 1 zeigt ein Ausführungsbeispiel einer erfindungsgemäßen Kleinkind- und Babytrage in einem entfalteten Zustand, Figur 2 zeigt die Babytrage aus Figur 1 in einer perspektivischen Ansicht.

Die Kleinkind- und Babytrage besteht aus zwei miteinander verbindbaren Elementen, nämlich aus dem Hauptelement 5 und dem Verlängerungselement 40. Das Hauptelement 5 entspricht in seinem Aufbau zu einem großen Teil einer traditionellen Kleinkind- und Babytrage. Auf dieses Hauptelement wird zunächst eingegangen: Es weist einen sich von einem ersten Ende 12 zu einem zweiten Ende 14 erstreckenden Hüftgurt 10 auf. Die beiden Enden 12, 14 können - beispielsweise mittels einer Kunststoff-Schließe, wie sie aus dem Bereich der Rucksäcke bekannt ist (nicht dargestellt) - miteinander verbunden werden. Vom unteren Ende des Hüftgurtes 10 erstreckt sich ein Sitzsack 20, dessen unteres Ende 22 mit dem Hüftgurt 10 verbunden ist. An das untere Ende 22 des Sitzsackes 20 schließt sich der im gezeigten Ausführungsbeispiel tailliert ausgebildete Gesäßabschnitt 23 und an diesen der Oberkörperabschnitt 25 an, welcher im oberen Endbereich 24 des Sitzsackes 20 endet. Vom oberen Endbereich 24 des Sitzsackes erstrecken sich zwei Schultergurte, 30, 30', deren dem oberen Ende des Sitzsackes abgewandte Enden mit einem mittleren oder unteren Bereich des Sitzsackes verbunden oder verbindbar sind.

Im oberen Endbereich 24 des Oberkörperabschnitts 25 ist wenigstens ein Befestigungselement angeordnet. Im beschriebenen Ausführungsbeispiel ist dieses durch ein Haken-Klettelement 28 gebildet. Grundsätzlich ist es möglich, dieses Befestigungselement auf der Innenseite (welche im Benutzungszustand zum Träger / zur Trägerin weist), der Außenseite, oder, wie dies gezeigt und bevorzugt ist, innerhalb einer sich von der Oberkante ins Innere des oberen Endbereichs 24 erstreckenden Tasche 26 anzuordnen. Das Haken-Klettelement 28 erstreckt sich hierbei parallel zur Ebene des Endbereichs und im konkret gezeigten Ausführungsbeispiel weist das Haken-Klettelement 28 zum Träger hin. Die Tasche 26 des gezeigten Ausführungsbeispiels kann als reiner Schlitz, welcher nur von der Oberkante her zugänglich ist, ausgebildet sein, oder die Tasche kann aufklappbar ausgestaltet sein. Das Vorsehen einer solchen Tasche hat zahlreiche Vorteile, insbesondere wenn das Befestigungselement als Teil eines Klettverschlusses, weiter insbesondere als Haken-Klettelement 28 ausgebildet ist: Zum einen ist das Befestigungselement bei Nichtgebrauch allseitig umschlossen, was eine Beschädigung des Befestigungselements beziehungsweise eine Beschädigung durch das Befestigungselement sicher ausschließt. Weiterhin wird ein maximaler Komfort für das getragene Kind erreicht. Schließlich ergibt sich eine sehr gute Gesamtstabilität bei montiertem Verlängerungselement. Auf dieses Verlängerungselement 40 wird nun eingegangen:
Das Verlängerungselement besteht aus einem flachen Grundkörper 41 mit einer relativ hohen Eigensteifigkeit, einem an diesem Grundkörper 41 angeordneten Polster 43, welches vom Grundkörper 41 wegragt, einem Gegenbefestigungselement - hier in Form eines Flausch-Klettelements 42 - und zwei sich entgegengesetzt voneinander seitlich vom Grundkörper weg erstreckende Haltergurte 44, 44'. Diese beiden Haltegurte weisen jeweils einen Druckknopf 46, 46' und einen Gegendruckknopf 48, 48' als Verbindungspaar auf. Das Gegenbefestigungselement ist hierbei unterhalb des Posters 43 angeordnet. Im konkret dargestellten Ausführungsbeispiel befinden sich Gegenbefestigungselement (Flausch-Klettelement 42) und Polster 43 auf unterschiedlichen Seiten des flachen Grundkörpers 41. Unter der Eigenschaft "relativ hohe Eigensteifigkeit" des flachen Grundkörpers 41 wird insbbesondere verstanden, dass seine Eigensteifigkeit größer als die der Haltegurte 44, 44' ist.

Soll das Verlängerungselement 40 benutzt werden (dies ist der Fall, wenn ein schon etwas größeres Kind getragen werden soll), so wird ein unterer Abschnitt des Grundkörpers 41, nämlich der, der das Flausch-Klettelement 42 trägt, in die Tasche 26 eingebracht und Befestigungselement (Haken-Klettelement 42) und Gegenbefestigungselement (Flausch-Klettelement 42) werden in form- und kraftschlüssigen Eingriff miteinander gebracht. Anschließend wird jeder Haltegurt 44, 44' um den ihm benachbarten Schultergurt 30, 30' geschlungen und die beiden Verbindungspaare (jeweils bestehend aus einem Druckknopf und einem Gegendruckknopf) werden geschlossen (Figur 3). Somit entsteht eine formstabile Verlängerung des Oberkörperabschnitts 25.

Im Bereich der oberen Kante des Verlangerungselements sind weitere Befestigungselemente zur Befestigung eines Sonnenschutzes vorgesehen.

Figur 5 zeigt eine alternative Formgebung des Polsters 43; es ist hier sichel- oder U-förmig ausgebildet, das heißt, es hat seitliche Schenkel. Dies führt zu einem verbesserten Seitenhalt des Kopfes des Kindes.

Im gezeigten konkreten Ausführungsbeispiel ist die Befestigungseinheit zwischen oberem Endbereich des Sitzsacks und dem Verlängerungselement als Klettverschluss ausgebildet. Dies ist zwar bevorzugt, jedoch nicht zwingend. Insbesondere wäre auch eine Verbindung mittels Knöpfen, Druckknöpfen oder mittels eines Reißverschlusses möglich. Ebenso könnten die Verbindungspaare der Haltegurte anders als mit Druckknöpfen und Gegendruckknöpfen ausgebildet werden, wobei Druckknöpfe und Gegendruckknöpfe bevorzugt werden.

Hüftgurt, Sitzsack und die Oberfläche des Verlängerungselements bestehen vorzugsweise aus den hierfür üblichen, flexiblen Materialien, vorzugsweise aus einem Gewebe aus Kunst- oder Naturfasern.

### Bezugszeichenliste

- 5: Hauptelement
- 10: Hüftgurt
- 12: erstes Ende des Hüftgurts
- 14: zweites Ende des Hüftgurts
- 20: Sitzsack
- 22: unteres Ende
- 23: Gesäßabschnitt
- 24: oberer Endbereich
- 25: Oberkörperabschnitt
- 26: Tasche
- 28: Haken-Klettelement
- 30, 30': Schultergurt
- 40: Verlängerungselement
- 41: flacher Grundkörper
- 42: Flausch-Klettelement
- 43: Polster
- 44, 44': Haltegurt
- 46, 46': Druckknopf
- 48, 48': Gegendruckknopf
- 49, 49': weiterer Druckknopf oder Gegendruckknopf

## Patentansprüche

1. Kleinkind- und Babytrage mit:
einem Hüftgurt (10),
einem sich von einem mit dem Hüftgurt (10) verbundenen unteren Ende (22) zu einem oberen Endbereich (24) erstreckenden Sitzsack (20) mit einem zum unteren Ende (22) benachbarten Gesäßabschnitt (23) und einem sich vom Gesäßabschnitt (23) erstreckenden Oberkörperabschnitt (25) und zwei sich vom oberen Endbereich des Sitzsackes (20) erstreckenden Schultergurten (30, 30'),
wobei die Kleinkind- und Babytrage weiterhin ein zwischen den beiden Schultergurten (30, 30') lösbar am oberen Endbereich (24) des Sitzsackes (20) anordenbares, den Oberkörperabschnitt (25) im angeordneten Zustand nach oben verlängerndes Verlängerungselement (40) aufweist, wobei sich von den beiden oberen Seitenbereichen des Verlängerungselementes (40) Haltegurte (44, 44') erstrecken, die mit jeweils einem Schultergurt (30, 30') verbindbar sind, wobei
das Verlängerungselement einen flachen Grundkörper (41) aufweist,
**dadurch gekennzeichnet,**
**dass** das Verlängerungselement (40) weitere Befestigungselemente zur Befestigung eines Sonnenschutzes aufweist.

2. Kleinkind- und Babytrage nach Anspruch 1, **dadurch gekennzeichnet, dass** im oberen Endbereich (24) des Sitzsackes (20) wenigstens ein Befestigungselement und in einem unteren Endbereich des Verlängerungselements (40) wenigstens ein Gegenbestigungselement zur lösbaren Befestigung vorgesehen ist.

3. Kleinkind- und Babytrage nach Anspruch 2, **dadurch gekennzeichnet, dass** sich das wenigstens eine Befestigungselement innerhalb einer Tasche (26) befindet.

4. Kleinkind- und Babytrage nach Anspruch 2 oder Anspruch 3, **dadurch gekennzeichnet, dass** die aus Befestigungselement und Gegenbefestigungselement bestehende Befestigungseinheit als Klettverschluss ausgebildet ist.

5. Kleinkind- und Babytrage nach Anspruch 3 und Anspruch 4, **dadurch gekennzeichnet, dass** das wenigstens eine Befestigungselement ein Haken-Klettelement (28) ist.

6. Kleinkind- und Babytrage einem der vorangehenden Ansprüche, **dadurch gekennzeichnet, dass** die beiden Haltegurte (44, 44') jeweils ein Verbindungspaar aufweisen.

7. Kleinkind- und Babytrage nach einem der vorangehenden Ansprüche, **dadurch gekennzeichnet, dass** der flache Grundkörper (41) des Verlängerungselements (40) eine hohe Eigensteifigkeit aufweist.

8. Kleinkind- und Babytrage nach einem der vorangehenden Ansprüche, **dadurch gekennzeichnet, dass** das Verlängerungselement ein Polster (43) aufweist.

9. Kleinkind- und Babytrage nach Anspruch 8, **dadurch gekennzeichnet, dass** das Polster (43) zwei seitliche Schenkel aufweist.

## Claims

1. Small child and baby carrier, comprising:
a waist strap (10),
a carry bag (20) extending from a lower end (22) that is connected to the waist strap (10) to an upper end region (24) with a bottom section (23) adjacent to the lower end (22) and an upper body section (25) extending upward from the bottom section (23), and
two shoulder straps (30, 30') which extend from the upper end region of the carry bag (20),
wherein the small child and baby carrier furthermore comprises an extension element (40) detachably connectable to the upper end region (24) of the carry bag (20) between the two should straps (30, 30'), which extension element (40) extends the upper body section (25) in upward direction when in use, wherein holding straps (44, 44'), which can respectively be connected to a shoulder strap (30, 30'), extend from the two upper side regions of the extension element, wherein
the extension element comprises a flat basic body (41),
**characterized in that** the extension element (40) comprises additional fastening elements for attaching a sun protection.

2. Small child and baby carrier according to claim 1, **characterized in that** at least one fastening element is provided in the upper end region (24) of the carry bag (20) and that at least one counter fastening element is provided in a lower end region of the extension element (40) for detachable connection.

3. Small child and baby carrier according to claim 2, **characterized in that** the at least one fastening element is located inside a pocket (26).

4. Small child and baby carrier according to claim 2 or claim 3, **characterized in that** the fastening unit, composed of the fastening element and the counter fastening element, is embodied as a hook-and-loop fastener.

5. Small child and baby carrier according to claim 3 and 4, **characterized in that** the at least one fastening element is a hook element (28).

6. Small child and baby carrier according to one of the preceding claims, **characterized in that** the two holding straps (44, 44') are respectively provided with a connecting pair.

7. Small child and baby carrier according to one of the preceding claims, **characterized in that** the flat basic body (41) of the extension element (40) has a high inherent stiffness.

8. Small child and baby carrier according to one of the preceding claims, **characterized in that** the extension element comprises a bolster (43).

9. Small child and baby carrier according to claim 8, **characterized in that** the bolster (43) comprises two side legs.

## Revendications

1. Porte-enfant et porte-bébé comprenant :
une ceinture ventrale (10),
un sac d'assise (20) s'étendant d'une extrémité inférieure (22) reliée à la ceinture ventrale (10) à une partie d'extrémité supérieure (24), le sac d'assise comprenant une partie fessier (23) adjacente à l'extrémité inférieure (22), et une partie buste (25) s'étendant depuis la partie fessier, (23) et deux ceintures d'épaule (30, 30') s'étendant depuis la partie d'extrémité supérieure du sac d'assise (20),
le porte-enfant et porte bébé présentant en outre un élément prolongateur (40) qui peut être disposé de manière amovible sur la partie d'extrémité supérieure (24) du sac d'assise (20) entre les deux ceintures d'épaule (30, 30') et qui à l'état agencé prolonge la partie buste (25) vers le haut, des ceintures de maintien (44, 44') s'étendant depuis les deux parties latérales supérieures de l'élément prolongateur (40), les ceintures de maintien pouvant être reliées chacune avec une ceinture d'épaule (30, 30'),
l'élément prolongateur présentant un corps de base (41) plat,
**caractérisé en ce que** l'élément prolongateur (40) présente d'autres éléments de fixation pour fixer une protection solaire.

2. Porte-enfant et porte-bébé selon la revendication 1, **caractérisé en ce qu**'au moins un élément de fixation est prévu dans la partie d'extrémité supérieure (24) du sac d'assise (20), et au moins un élément de contre-fixation est prévu dans une partie d'extrémité inférieure de l'élément prolongateur (40), pour la fixation amovible.

3. Porte-enfant et porte-bébé selon la revendication 2, **caractérisé en ce que** l'au moins un élément de fixation se situe à l'intérieur d'une poche (26).

4. Porte-enfant et porte-bébé selon la revendication 2 ou 3, **caractérisé en ce que** l'unité de fixation constituée de l'élément de fixation et de l'élément de contre-fixation est réalisée comme une fermeture autoagrippante.

5. Porte-enfant et porte-bébé selon la revendication 3 ou 4, **caractérisé en ce que** l'au moins un élément de fixation est un élément autoagrippant à crochet (28).

6. Porte-enfant et porte-bébé selon l'une des revendications précédentes, **caractérisé en ce que** les deux ceintures de maintien (44, 44') présentent respectivement une paire de liaison.

7. Porte-enfant et porte-bébé selon l'une des revendications précédentes, **caractérisé en ce que** le corps de base (41) plat de l'élément prolongateur (40) présente une grande rigidité propre.

8. Porte-enfant et porte-bébé selon l'une des revendications précédentes, **caractérisé en ce que** l'élément prolongateur présente un rembourrage (43).

9. Porte-enfant et porte-bébé selon la revendication 8, **caractérisé en ce que** le rembourrage (43) présente deux branches latérales.
